# EUROPÄISCHE PATENTSCHRIFT

(11) **EP 1 079 477 B1**
(45) Veröffentlichungstag und Bekanntmachung des Hinweises auf die Patenterteilung: **20.11.2002**
(21) Anmeldenummer: 00117168.5
(22) Anmeldetag: 10.08.2000
(51) Int. Cl.: H01R 35/04, H01R 13/74, H01R 13/56

(54) **Elektrische Schnittstelleneinrichtung, insbesondere für mobile Büromöbel**
Electrical interface, especially for mobile office furniture
Interface électrique, notamment pour meubles mobiles de bureau

(30) Priorität: 17.08.1999 DE 19938860
(43) Veröffentlichungstag der Anmeldung: 28.02.2001
(73) Patentinhaber: Steelcase Werndl Aktiengesellschaft, 83026 Rosenheim (DE)
(72) Erfinder: Hünerbein, Frank, 83135 Schechen (DE)
(74) Vertreter: Flach, Dieter Rolf Paul, Dipl.-Phys.

(56) Entgegenhaltungen:
- DE-A- 2 623 145
- DE-A- 3 534 457
- DE-A- 19 520 544
- DE-A- 19 542 359
- DE-U- 29 710 984

## Beschreibung

Die Erfindung betrifft eine elektrische Schnittstelleneinrichtung insbesondere für mobile Büromöbel nach dem Oberbegriff des Anspruches 1.

Teilzeitarbeit wird zunehmend wichtiger. In dem Maß, in dem Teilzeitarbeit in Behörden und Betrieben Eingang findet, werden auch entsprechende Arbeitsplätze von zwei und mehr Arbeitnehmern geteilt.

Wenn aber an einem Arbeitsplatz mehr als eine Person am Tag, in der Woche oder anderen Zeiteinheiten arbeitet, so ist es wünschenswert, dass für jede der Personen die aus seiner Sicht wichtigen und notwendigen persönlichen Unterlagen und Hilfsmittel zugänglich sind.

Von daher erfreuen sich mobile Büromöbel, insbesondere mobile Büromöbelcontainer, zunehmend größerer Beliebtheit, in welchen die persönlichen Unterlagen aufbewahrt und für Dritte nicht zugänglich absperrbar sind. Beispielsweise in einem separaten Raum oder in einer sogenannten "Mobilcontainer-Garage" können die einzelnen mobilen Bürocontainer abgestellt werden. Zu Arbeitsbeginn kann eine Person den eigenen Container zu seinem Arbeitsplatz fahren. Nach Beendigung der Arbeit wird der Container wieder abgeschlossen und zu seinem allgemeine Aufbewahrungsplatz zurückgeschoben. Nunmehr besteht wieder Raum und Platz für eine nächste Person, die an diesem Arbeitsplatz arbeiten möchte, um einen eigenen Container dorthin mitzuführen.

In den Containern befinden sich zunehmend elektrische oder elektronische Geräte, beispielsweise Laptops, Mobilfunkgeräte etc., die während der Nicht-Arbeitsphase am allgemeinen Aufbewahrungsort aufgeladen werden sollen. Von daher ist es notwendig, dass die im inneren des mobilen Büromöbels befindlichen elektrischen oder elektronischen Geräte über zumindest ein herausgeführtes Kabel mit Netzspannung und Strom versorgt werden können.

Grundsätzlich wäre es von daher denkbar, dass in einem derartigen mobilen Büromöbel ein oder mehrere Steckdosen integriert sind, an welcher ein oder mehrere elektrische Geräte angeschlossen werden und von welchem aus eine elektrische Anschlussleitung aus dem mobilen Büromöbel herausgeführt ist, so dass das mit einem Stecker versehene Ende der elektrischen Leitung am Aufbewahrungsort in eine entsprechende Netzsteckdose eingesteckt werden kann.

Eine gattungsbildende Steckverbindung ist beispielsweise aus der DE-A-26 23 145 bekannt geworden. Das Steckerteil weist dabei eine kugelgelenkartige Verbindung zu einem an einer Wand fest montierbaren Anschlussgehäuse auf, so dass hierüber das Steckverbindungsteil nach Art einer Kugelgelenkverbindung in einem ausreichend groß bemessenen Kegelraum verdrehbar ist. Konzentrisch zu dieser kugelgelenkartigen Verbindung ist ein fest montierter Gehäuse- bzw. Gewindering vorgesehen, durch den hindurch die Anschlusskabel zur Steckverbindung verlaufen.

Aufgabe der vorliegenden Erfindung ist es ausgehend von diesem Stand der Technik eine verbesserte elektrische Schnittstelleneinrichtung insbesondere für Mobilcontainer zu schaffen.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Die erfindungsgemäße Lösung zeichnet sich durch eine elektrische Schnittstelleneinrichtung aus, die raumsparend insbesondere an einem entsprechenden Möbel, insbesondere mobilen Büromöbel anbringbar ist und die es erlaubt, an einem Aufbewahrungsort eine problemlose elektrische Verbindung mit einem ortsseitigen Stromnetz herzustellen.

Die erfindungsgemäße elektrische Schnittstelleneinrichtung umfasst dazu eine Anschlusseinrichtung, insbesondere ein Anschlussgehäuse bzw. eine Anschlussdose, in welcher eine elektrische Schnittstelle integriert ist. Die elektrische Schnittstelle umfasst dabei eine erste elektrische Stecker- oder Buchseneinrichtung, die direkt (oder nach Aufklappen oder Verschieben einer Schutzwand oder eines Schutzdeckels) freiliegt und am Abstellort problemlos mit einem dort zur Verfügung gestellten elektrischen Anschlusskabel verbunden werden kann.

Soll bei Arbeitsbeginn ein derartiges mobiles Büromöbel oder ein entsprechender Büromöbelcontainer zum Arbeitsplatz mitgenommen werden, muss der Möbelcontainer lediglich herausgefahren werden, so dass die ortsseitig zurückbleibende Kabel- und Steckverbindung automatisch aus der möbelseitig vorgesehenen ersten Steckerverbindung herausgezogen wird. Die am Aufbewahrungsort der Mobilcontainer vorgesehenen elektrischen Anschlussleitungen können dabei mit einer entsprechenden Zugentlastung versehen sein, so dass die beim Wegfahren des Möbelcontainers auf die elektrische Steckerverbindung wirkenden Zugkräfte durch diese Zugentlastung aufgenommen werden können.

Die erfindungsgemäße elektrische Schnittstelleneinrichtung verfügt ferner über eine Verschwenkeinrichtung vorzugsweise derart, dass ein problemloses Auseinanderziehen der am Aufbewahrungsort an einem freien Kabelende vorgesehenen zweiten elektrischen Stecker-/Buchseneinrichtung, die mit der möbelseitigen ersten Stecker- oder Buchseneinrichtung verbunden ist, abgezogen werden kann. Denn wird das mobile Büromöbel beim Wegfahren bereits leicht verschwenkt, so bestünde die Gefahr, dass die Steckrichtung zwischen der ersten und zweiten Steckverbindung winklig zu den eingeleiteten Abzugskräften zu liegen käme, verbunden mit der Gefahr, dass durch die winklig eingeleiteten Kippkräfte die Stecker-/Buchsen-Verbindung nicht gelöst werden könnte.

Erfindungsgemäß ist vor allem ferner vorgesehen, dass eine Aufnahmeöffnung in der Bodenplatte des Anschlussgehäuses (durch die hindurch letztlich die Kabel zur Schnittstelle verlegt sind) vorgesehen ist, in welcher ein Kanalstück sitzt (durch das die Kabel hindurchgeführt werden). Dieses Kanalstück durchragt eine entsprechende Ausnehmung in der verdrehbaren Bodenplatte, wobei die entsprechende Ausnehmung in der Bodenplatte nunmehr bogenförmig gestaltet ist und die gegenüberliegenden öffnungsenden dieser Ausnehmung als Endanschläge dienen, an welchen in der jeweiligen Verschwenk-Endlage das die Ausnehmung durchsetzende Kanalstück anschlägt. Dadurch wird mit einfachen Mitteln eine hohe Sicherheit erzielt, da die verschwenkbare Schnittstelleneinrichtung innerhalb der so anschlagsbegrenzten Winkelbereiche beliebig verstellt werden kann. Nach Erreichen des Anschlages wird eine weitere Winkelverstellung unterbunden, so dass die Verdrehung der Anschlusseinrichtung zu einer Beschädigung oder Beeinträchtigung, insbesondere auch nicht zu einer Beeinträchtigung oder Schädigung der elektrischen Anschlusskabel führen kann.

Ergänzend kann aber auch eine Verschwenkung um eine zur Verschwenkachse senkrecht stehende weitere Achse möglich sein.

Die Erfindung wird nachfolgend anhand eines Ausführungsbeispiels näher erläutert. Dabei zeigen im einzelnen
- Figur 1 :: eine schematische perspektivische Darstellung eines verfahrbaren Möbelcontainers mit einer erfindungsgemäß an einer Seitenwand ausgebildeten elektrischen Schnittstelleneinrichtung;
- Figur 2 :: eine schematische teilweise Draufsicht auf einen Aufbewahrungsort nach Art einer "Mobilmöbel-Garage", in welcher mehrere mobile Büromöbelwagen nebeneinander in einzelnen "Boxen" unter Herstellung einer elektrischen Anschlussverbindung zu einem gebäudeseitigen Stromnetz abstellbar sind;
- Figur 3 :: eine schematische vergrößerte Detaildarstellung aus Figur 2;
- Figur 4 :: eine schematische Seitenansicht auf einen im Aufbewahrungsort abgestellten mobilen Bürowagen;
- Figur 5 :: eine schematische Draufsicht auf die erfindungsgemäß elektrische Schnittstelleneinrichtung bei abgenommenen Gehäusedeckel;
- Figur 6 :: eine vertikale Schnittdarstellung; und
- Figur 7 :: eine horizontale Schnittdarstellung.

In den Figuren 1 ff. ist ein mobiles Büromöbel 1 gezeigt, welches kurz als Bürowagen 1 bezeichnet wird. Ein derartiger Bürowagen kann beispielsweise an der in Figur 1 hinteren Seitenwand mit Türen, beispielsweise einklappbaren Türen oder einem Rolladen versehen sein. Im Inneren können mehrere Fächer und Boxen untergebracht sein. Ein derartiges mobiles Büromöbel kann ferner über einen Briefschlitz 3 verfügen. Ein derartiges Büromöbel ist abschließbar und dient von daher der Unterbringung der persönlichen Unterlagen und Gegenstände einer bestimmten Person. Zu diesen persönlichen Dingen können auch elektrische Geräte wie aufladbare Diktiergeräte, Fernsprechgeräte (Funktelefon, schnurlose Telefone) oder beispielsweise auch Note- oder Laptops, Organizers etc. gehören.

Derartige für den persönlichen Bedarf vorgesehene verschließbare mobile Büromöbel 1 können dazu an einem separaten Ort aufbewahrt werden, beispielsweise in der Regel in einer sogenannten Bürowagen-Garage 7, die über mehrere Stellplätze 9 verfügt, die beispielsweise durch seitliche Abgrenzungen 11 voneinander getrennt sein können. Diese Bürowaren-Garage 7 kann beispielsweise in einem separaten Raum vorgesehen sein. Jedem Stellplatz 9 zugeordnet ist gebäudeseitig ein elektrischer Anschluss 13 vorgesehen, um hier über eine elektrische Verbindungsleitung 15 den Bürowagen 1 (mit den möglicherweise einem oder mehreren elektrischen aufladbaren Geräten im Inneren) während der Abstellphase an das Stromnetz anzuschließen und die in den Geräten vorgesehenen Akkus aufzuladen.

Wie sich insbesondere aus der vergrößerten schematischen Draufsicht auf einen an einem Stellplatz 9 abgestellten Bürowagen 1 gemäß Figur 3 sowie der schematischen Seitenansicht gemäß Figur 4 ergibt, ist an einem derartigen mobilen Büromöbel 1 beispielsweise an einer Seitenwand 19 (an der beispielsweise keine Tür oder ein Rolladen vorgesehen ist) eine elektrische Schnittstelleneinrichtung 21 mit einem Anschlussgehäuse 23 ausgebildet, in oder an welchem eine erste elektrische Steckverbindungseinrichtung 25 ausgebildet ist.

Gebäudeseitig ist für den abstellbaren Bürowagen 1 am Stellplatz 9 ein elektrisches Anschlusskabel 15 in ausreichender Länge bereitgestellt, an dessen freien Ende eine zweite elektrische Steckeranschlusseinrichtung 29 vorgesehen ist. Am Stellplatz 9 kann dann die zweite elektrische Steckeranschlusseinrichtung 29 ergriffen und in die möbelseitige erste elektrische Steckverbindungseinrichtung 25 eingesteckt werden. Dadurch werden die im Inneren des Bürowagens 1 befindlichen angeschlossenen Geräte über eine integrierte Kabelverteilung mit dem gebäudeseitigen Stromnetz verbunden.

Bei Bedarf kann (in der Regel am nächsten Tag) ein Bürowagen 1 wieder aus der Bürowagen-Garage 7 herausgefahren und zu einem Arbeitsplatz gerollt werden. Wird dazu beispielsweise ein Bürowagen 1 gemäß Pfeildarstellung 31 in Figur 2 aus einem Stellplatz 9 herausgefahren, so wird das möglicherweise zunächst durchhängende elektrische Anschlusskabel 15 gestrafft, bis aufgrund der beschränkten Länge des elektrischen Anschlusskabels 27 oder einer in der Regel vorgesehenen seil- oder kettenförmigen Zugentlastung (die sich einerseits ortsfest beispielsweise in der Wand 35 des Gebäudes abstützt und andererseits an der zweiten elektrischen Steckeranschlusseinrichtung 29) die zweite Steckeranschlusseinrichtung 29 aus der möbelseitigen ersten elektrischen Steckerverbindungseinrichtung 25 selbstätig herausgezogen wird.

Da aufgrund von Bodenunebenheiten, Montageungenauigkeiten etc. oder beispielsweise auch deshalb, weil das Modul in unterschiedlichen Höhen am Möbel angebracht werden kann, die Zugentlastungsrichtung bei seitlicher Darstellung gemäß Figur 4 beispielsweise von dem wandseitigen Befestigungspunkt 37 zur möbelseitigen ersten elektrischen Steckverbindungseinrichtung 25 je nach den Gegebenheiten unterschiedlich leicht ansteigen oder beispielsweise auch leicht abfallen kann, würde, wenn die möbelseitige erste elektrische Steckverbindungseinrichtung 25 nur exakt horizontal ausgerichtet wäre, es zu einem Verkannten der ineinander gesteckten Steckverbindungseinrichtung führen, mit der Folge, dass möglicherweise ein selbstätiges Auseinanderziehen der beiden Steckverbindungshälften vereitelt wäre. Außerdem können durch unterschiedliche Kabellängen verschiedene Auszugswinkel entstehen. Um dies zu verhindern, ist das Anschlussgehäuse 23 der elektrischen Schnittstelleneinrichtung 21 zumindest um eine Achse in einen bestimmten Winkelbereich verschwenk-, verkipp- oder biegbar ausgebildet, so dass die Steckverbindungseinrichtungen sich möglichst exakt in Zugrichtung ausrichten können, wodurch das automatische Abkoppeln und Trennen, d.h. das Auseinanderziehen der beiden ineinander gesteckten Steckverbindungselemente problemlos unterstützt wird.

Der dazu notwendige Aufbau ergibt sich aus den Figuren 5 ff.

Anhand von Figur 5 ist das Anschlussgehäuse 23 einer elektrischen Schnittstelleneinrichtung 21 bei abgenommenen Gehäusedeckel 23' gezeigt.

Das Anschlussgehäuse 23 ist in Draufsicht gemäß diesem Ausführungsbeispiel kreisförmig, d.h. dosenförmig gestaltet und weist im mittleren Bereich eine senkrecht zum Gehäuseboden 23", d.h. im gezeigten Ausführungsbeispiel senkrecht zu der zugehörigen Möbelwand 41 eine Verschwenkachse 43 auf, um welche herum das Anschlussgehäuse 23 verschwenkbar ist. Die Oberseite oder Oberfläche der Möbelwand 41 oder auch die Unterseite des Gehäusebodens 23" bilden dabei eine Montagefläche 41', auf die Bezug nehmend die Montage des Anschlussgehäuses 23 erfolgt.

Dazu umfasst das Anschlussgehäuse 23 in der Mitte einen auf der zugehörigen Möbelwand 41 festsitzenden und beispielsweise mittel zweier Schrauben 45 fest aufgedrehten Achskörpers 43', um den herum unverlierbar die Bodenplatte 23" und damit das Anschlussgehäuse 23 insgesamt in einem nachfolgend noch erörterten Winkelbereich verschwenkt werden kann.

Auf der erwähnten Bodenplatte 23" ist die bereits erwähnte erste elektrische Steckverbindungseinrichtung 25 vorgesehen, die in der Regel aus Kunststoff besteht, wobei im Anschlussbereich die vorzugsweise aus Kunststoff bestehende Schutzumhüllung 49 in ausreichendem Abstand einen ersten Leiter 51, einen zweiten Leiter 53 und einen Erdungsleiter 55 vorgesehen.

Versetzt zum Achskörper 43' ist eine im gezeigten Ausführungsbeispiel kreisförmige Lochdurchführung 57 in der Möbelwand 41 ausgebildet, in welcher ein in entsprechender Axiallänge verlaufender und in der Regel aus Kunststoff bestehender Hohlzylinder 59 eingesteckt ist.

Durch diese interne Öffnung 57 hindurch ist beispielsweise ein gegenüberliegend zu den offenen Leitern 51 bis 55 aus der ersten elektrischen Steckverbindungseinrichtung 25 rückseitig herausgeführtes möbelseitiges Elektrokabel 61 in einem Bogen ins Innere des Bürowagens 1 hindurchgeführt.

Der Hohlzylinder 59 ragt durch eine teilkreisförmige Ausnehmung 65 hindurch, wobei die gegenüberliegenden Enden der teilkreisförmigen Ausnehmung 65 im gezeigten Ausführungsbeispiel an den Außenumfang des Hohlzylinders 59 angepasst sind, also in Draufsicht teilkreisförmig gestaltet sind. Diese teilkreisförmigen Enden 67 dienen als Endanschläge zur Verschwenkung des Anschlussgehäuses 23. Die gestrichelten Linien 69 und 69' definieren dabei jeweils die Endlage des Verschwenk- bzw. Verkippwinkels.

Wie in den Figuren 5 ff. nur angedeutet ist, kann die möbelseitige erste elektrische Steckverbindungseinrichtung 25 an dem Achskörper 43' um eine quer dazu verlaufende weitere Achse 71 nochmals um einen bestimmten Winkelbereich verschwenkbar sein, d.h. um die Achse 71, die im gezeigten Ausführungsbeispiel parallel zur angrenzenden Möbelwand 41 und damit senkrecht zur Verschwenkachse 43 verläuft. Beim Abziehen des Möbelwagens entsprechend der Draufsicht nach Figuren 2 und 3, insbesondere auch bei vorzeitigem schrägen Herausfahren des Möbelwagens aus seinem Stellplatz 9, wird dadurch gewährleistet, dass bei in Draufsicht schräg zur Schnittstelleneinrichtung 21 verlaufenden gespannten elektrischen Anschlusskabel bzw. einer zugehörigen Zugentlastung 33 auch hier die Steckereinrichtung so selbstätig verschwenkt werden kann, dass die ineinandergesteckten ersten und zweiten elektrischen Steckverbindungseinrichtungen 25, 29 möglichst exakt in Zugrichtung ausgerichtet sind und dadurch problemlos auseinandergezogen werden können.

Die erläuterte elektrische Schnittstelleneinrichtung kann auch an anderer Stelle am Möbelwagen ausgebildet sein, beispielsweise an einer Rückwand, an einer Deckwand oder an von außen zugänglichen Zwischenwänden oder innenseitigen Wänden oder sonstigen von außen zugänglichen Kammern oder Aufnahmeräumen am bzw. im mobilen Büromöbel 1.

## Patentansprüche

1. Elektrische Schnittstelleneinrichtung, insbesondere für mobile Möbel, mit folgenden Merkmalen:
- einer elektrischen Steckverbindungseinrichtung (25) die mit einer externer zweiten elektrischen Streckverbindungseinrichtung (29) elektrisch kontakter bar ist,
- einer Anschlusseinrichtung (23), zum Montieren auf eine Montagefläche, an welcher Anschlusseinrichtung die Steckverbindungseinrichtung (25) ausgebildet oder gehalten ist,
- die Anschlusseinrichtung (23) ist mit der Steckverbindungseinrichtung (25) zumindest um eine sich senkrecht zur Montagefläche (41') erstreckende Verschwenkachse (43) verschwenkbar, und
- die Anschlusseinrichtung (23) umfasst eine Bodenplatte (23"), in welcher eine Ausnehmung (65) zur Zuführung von Anschlusskabeln vorgesehen ist,
**gekennzeichnet durch** die folgenden weiteren Merkmale
- zur Verschwenkachse (43) versetzt liegend ist ein Kanalstück (59) zur Zuführung von Anschlusskabeln vorgesehen,
- das Kanalstück (59) durchragt die Ausnehmung (65), die größer bemessen ist als das Kanalstück (59),
- die Ausnehmung (65) in der Bodenplatte (23") des Anschlussgehäuses (23) ist bogenförmig gestaltet,
- die gegenüberliegenden Öffnungsenden der bogenförmigen Ausnehmung (65) dienen als Endanschläge (67), die in der jeweiligen Verschwenk-Endlage der Anschlusseinrichtung (23) an dem Kanalstück (59) anschlagen.

2. Elektrische Schnittstelleneinrichtung nach Anspruch 1, **dadurch gekennzeichnet, dass** das Kanalstück (59) hohlzylinderförmig und die Endanschläge (67) der bogenförmigen Ausnehmung (65) in Draufsicht halbkreisförmig gestaltet sind.

3. Elektrische Schnittstelleneinrichtung nach Anspruch 1 oder 2, **gekennzeichnet durch** die folgenden weiteren Merkmale:
- die Steckverbindungseinrichtung (25) erstreckt sich mit ihrer Steckrichtung radial oder zumindest mit Radialkomponente bezüglich der Verschwenkachse (43), und
- die Steckverbindungseinrichtung (25) ist mit ihren elektrischen Leitern oder Kontakten (51, 53, 55) vor ihrer Montagefläche(41) verschwenkbar angeordnet.

4. Elektrische Schnittstelleneinrichtung nach Anspruch 1, **dadurch gekennzeichnet, dass** die Steckverbindungseinrichtung bei Draufsicht quer zur Montagefläche (41'), zumindest mit ihren Leitern oder Steckanschlüssen (51, 53, 55) zu der Öffnung (57), durch welche das zumindest eine Elektrokabel (61) hindurchgeführt ist, versetzt liegt.

5. Elektrische Schnittstelleneinrichtung nach einem der Ansprüche 1 bis 4, **dadurch gekennzeichnet, dass** die elektrischen Leiter (51, 53, 55) der ersten elektrischen Steckverbindungseinrichtung (25), abgesehen von einer seitlichen Schutzumhüllung (49), in Steckrichtung freiliegen.

6. Elektrische Schnittstelleneinrichtung nach einem der Ansprüche 1 bis 5, **dadurch gekennzeichnet, dass** die erste elektrische Steckverbindungseinrichtung (25) hinter einem aufklappbaren, verschiebbaren und/oder entfernbaren Wandabschnitt liegt.

7. Elektrische Schnittstelleneinrichtung nach einem der Ansprüche 1 bis 6, **dadurch gekennzeichnet, dass** die zumindest eine Verschwenkachse (43), um welche die Anschlusseinrichtung (23) verschwenkbar ist, senkrecht zu der Montagefläche(41') ausgerichtet verläuft.

8. Elektrische Schnittstelleneinrichtung nach einem der Ansprüche 1 bis 7, **dadurch gekennzeichnet, dass** die Anschlusseinrichtung (23) noch um eine weitere Verschwenkachse (71) verschwenkbar ist.

9. Elektrische Schnittstelleneinrichtung nach Anspruch 8, **dadurch gekennzeichnet, dass** die zumindest beiden Verschwenkachsen (43, 71), um welche die erste elektrische Steckverbindungseinrichtung (25) zumindest in einem geringen Winkelbereich verschwenkbar sind, senkrecht zueinander liegen.

10. Elektrische Schnittstelleneinrichtung nach einem der Ansprüche 1 bis 9, **dadurch gekennzeichnet, dass** die Steckverbindungseinrichtung (25) auf der Bodenplatte (23") sitzt oder ausgebildet ist.

11. Elektrische Schnittstelleneinrichtung nach einem der Ansprüche 1 bis 10, **dadurch gekennzeichnet, dass** die Anschlusseinrichtung (23) einen feststehend montierbaren Achskörper (43') unter Bildung der Verschwenkachse (43) umfasst, um welchen herum die Anschlusseinrichtung (23), insbesondere ein Anschlussgehäuse (23), verschwenkbar ist.

12. Elektrische Schnittstelleneinrichtung nach einem der Ansprüche 1 bis 11, **dadurch gekennzeichnet, dass** das Kanalstück (59) unverschwenkbar ist.

## Claims

1. Electric interface device, particularly for movable furniture, having the following features:
- an electric plug-connection device (25) with which electrical contact can be made using an external second electric plug-connection device (29),
- a connecting device (23) for mounting on a mounting surface, on which connecting device the plug-connection device (25) is formed or held,
- the connecting device (23) can be pivoted with the plug-connection device (25) at least around a pivot axis (43) extending at right angles to the mounting surface (41'), and
- the connecting device (23) comprises a baseplate (23'') containing a recess (65) for supplying connecting cables,
**characterized by** the following further features
- situated offset with respect to the pivot axis (43) is a channel piece (59) for supplying connecting cables,
- the channel piece (59) projects through the recess (65), which is of larger proportions than the channel piece (59),
- the recess (65) in the baseplate (23") of the connecting housing (23) is of curved design,
- the opposite ends of the opening of the curved recess (65) serve as end stops (67) which butt against the channel piece (59) in the respective pivoting end position of the connecting device (23).

2. Electric interface device according to Claim 1, **characterized in that** the channel piece (59) is of hollow cylindrical shape, and the end stops (67) of the curved recess (65) are of semicircular design in plan view.

3. Electric interface device according to Claim 1 or 2, **characterized by** the following further features:
- the plugging direction of the plug-connection device (25) extends radially or at least with a radial component in relation to the pivot axis (43), and
- the plug-connection device (25) is arranged such that it can pivot with its electrical conductors or contacts (51, 53, 55) in front of its mounting surface (41).

4. Electric interface device according to Claim 1, **characterized in that**, in plan view transversely with respect to the mounting surface (41'), the plug-connection device is offset, at least with its conductors or plug connections (51, 53, 55), with respect to the opening (57) through which the at least one electric cable (61) passes.

5. Electric interface device according to one of Claims 1 to 4, **characterized in that** the electrical conductors (51, 53, 55) of the first electric plug-connection device (25) are exposed in the plugging direction, apart from a protective encapsulation (49) at the sides.

6. Electric interface device according to one of Claims 1 to 5, **characterized in that** the first electric plug-connection device (25) is situated behind a fold-out, displaceable and/or removable wall section.

7. Electric interface device according to one of Claims 1 to 6, **characterized in that** the orientation of the at least one pivot axis (43) around which the connecting device (23) can pivot runs at right angles to the mounting surface (41').

8. Electric interface device according to one of Claims 1 to 7, **characterized in that** the connecting device (23) can also pivot around a further pivot axis (71).

9. Electric interface device according to Claim 8, **characterized in that** the at least two pivot axes (43, 71) around which the first electric plug-connection device (25) can pivot at least in a small angular range are at right angles to one another.

10. Electric interface device according to one of Claims 1 to 9, **characterized in that** the plug-connection device (25) is seated or formed on the baseplate (23'').

11. Electric interface device according to one of Claims 1 to 10, **characterized in that** the connecting device (23) comprises an axial body (43') which can be mounted so as to be fixed, forming the pivot axis (43), and around which the connecting device (23), particularly a connecting housing (23), can pivot.

12. Electric interface device according to one of Claims 1 to 11, **characterized in that** the channel piece (59) cannot pivot.

## Revendications

1. Interface électrique, notamment pour des meubles mobiles, présentant les caractéristiques suivantes :
- un dispositif de raccordement électrique à enfichage (25) qui peut être contacté électriquement avec un deuxième dispositif de raccordement électrique à enfichage (29),
- un dispositif de connexion (23) destiné à être monté sur une surface de montage, sur lequel est réalisé ou fixé le dispositif de raccordement à enfichage (25),
- le dispositif de connexion (23) peut pivoter avec le dispositif de raccordement à enfichage (25) au moins autour d'un axe de pivotement (43) s'étendant perpendiculairement à la surface de montage (41'), et
- le dispositif de connexion (23) comprend une plaque de fond (23") dans laquelle est prévu un évidement (65) pour amener les câbles de raccordement,
**caractérisée par** les autres caractéristiques suivantes :
- il est prévu une portion de canal (59) située en décalage par rapport à l'axe de pivotement (43) pour amener les câbles de raccordement,
- la portion de canal (59) fait saillie à travers l'évidement (65) qui a des dimensions plus grandes que la portion de canal (59),
- l'évidement (65) dans la plaque de fond (23") du boîtier de connexion (23) est réalisé sous forme arquée,
- les extrémités d'ouvertures opposées de l'évidement (65) sous forme arquée servent de butées finales (67) qui viennent en butée contre la portion de canal (59) dans la position terminale de pivotement respective du dispositif de connexion (23).

2. Interface électrique selon la revendication 1, **caractérisée en ce que** la portion de canal (59) est réalisée en forme cylindrique creuse et les butées finales (67) de l'évidement (65) en forme arquée sont réalisées semi-circulaires en vue de dessus.

3. Interface électrique selon l'une ou l'autre des revendications 1 et 2, **caractérisée par** les autres caractéristiques suivantes :
- le dispositif de raccordement à enfichage (25) s'étend avec sa direction d'enfichage radialement ou au moins avec des composantes radiales par rapport à l'axe de pivotement (43), et
- le dispositif de raccordement à enfichage (25) est agencé à pivotement en avant de sa surface de montage (41) avec ses conducteurs électriques ou ses contacts (51, 53, 55).

4. Interface électrique selon la revendication 1, **caractérisée en ce qu'**en vue de dessus transversalement à la surface de montage (41'), le dispositif de raccordement électrique à enfichage est situé en décalage au moins avec ses conducteurs ou ses prises (51, 53, 55) par rapport à l'ouverture (57) à travers laquelle passe ledit au moins un câble électrique (61).

5. Interface électrique selon l'une des revendications 1 à 4, **caractérisée en ce que** les conducteurs électriques (51, 53, 55) du premier dispositif de raccordement électrique à enfichage (25) sont dénudés en direction d'enfichage, exception faite d'une enveloppe de protection latérale (49).

6. Interface électrique selon l'une des revendications 1 à 5, **caractérisée en ce que** le premier dispositif de raccordement électrique à enfichage (25) se trouve derrière un tronçon de paroi rabattable, déplaçable et/ou amovible.

7. Interface électrique selon l'une des revendications 1 à 6, **caractérisée en ce que** ledit au moins axe de pivotement (43) autour duquel le dispositif de connexion (23) peut pivoter est orienté perpendiculairement à la surface de montage (41').

8. Interface électrique selon l'une des revendications 1 à 7, **caractérisée en ce que** le dispositif de connexion (23) peut aussi pivoter autour d'un autre axe de pivotement (71).

9. Interface électrique selon la revendication 8, **caractérisée en ce que** lesdits au moins deux axes de pivotement (43, 71) autour desquels le premier dispositif de raccordement électrique à enfichage (25) peut pivoter au moins dans une plage angulaire faible, sont perpendiculaires l'un à l'autre.

10. Interface électrique selon l'une des revendications 1 à 9, **caractérisée en ce que** le dispositif de raccordement à enfichage (25) est posé ou réalisé sur la plaque de fond (23").

11. Interface électrique selon l'une des revendications 1 à 10, **caractérisée en ce que** le dispositif de connexion (23) comprend un corps d'axe (43') à montage fixe en formant l'axe de pivotement (43) autour duquel le dispositif de connexion (23), en particulier un boîtier de connexion (23) peut pivoter.

12. Interface électrique selon l'une des revendications 1 à 11, **caractérisée en ce que** la portion de canal (59) ne peut pas pivoter.
